# EUROPÄISCHE PATENTSCHRIFT

(11) **EP 2 560 883 B1**
(45) Veröffentlichungstag und Bekanntmachung des Hinweises auf die Patenterteilung: **14.05.2014**
(21) Anmeldenummer: 11708410.3
(22) Anmeldetag: 14.03.2011
(51) Int. Cl.: B65B 19/20, B65B 19/22

(54) **VORRICHTUNG UND VERFAHREN ZUM HERSTELLEN VON PACKUNGEN FÜR ZIGARETTEN**
APPARATUS AND METHOD FOR PRODUCING CIGARETTE PACKETS
DISPOSITIF ET PROCEDE POUR FABRIQUER DES PAQUETS DE CIGARETTES

(30) Priorität: 23.04.2010 DE 102010018238
(43) Veröffentlichungstag der Anmeldung: 27.02.2013
(62) Teilanmeldung aus: 13003413.5
(73) Patentinhaber: Focke & Co. (GmbH & Co. KG), 27283 Verden (DE)
(72) Erfinder: ROESLER, Burkard, 27337 Blender (DE); MEYER, Claus, 27321 Morsum (DE); STEINKAMP, Irmin, 21217 Seevetal (DE)
(74) Vertreter: Ellberg, Nils
(86) Internationale Anmeldenummer: PCT/EP2011/001237
(87) Internationale Veröffentlichungsnummer: WO 2011/131274

(56) Entgegenhaltungen:
- EP-A1- 0 933 296
- EP-A2- 1 023 991
- DE-C2- 2 545 256
- US-A- 3 813 849
- US-A- 4 730 442

## Beschreibung

Die Erfindung betrifft eine Vorrichtung zum Herstellen von Packungen für Zigaretten, insbesondere des Typs Hinge-Lid, mit einem insbesondere taktweise drehend angetriebenen Faltrevolver, der über den Umfang verteilte Taschen aufweist zur Aufnahme eines Zuschnitts für eine Packung sowie eines Packungsinhalts, wobei der Zuschnitt während des Transports auf dem Faltrevolver gefaltet wird, gemäß dem Oberbegriff des Anspruchs 1. Weiterhin betrifft die Erfindung eine entsprechendes Verfahren gemäß dem Oberbegriff des Anspruchs 5.

Die Erfindung befasst sich mit der Herstellung von Packungen für Zigaretten, insbesondere des Typs Hinge-Lid. Charakteristisch für die Herstellung solcher Packungen ist das Falten von Faltlappen eines entsprechenden Zuschnitts aus Verpackungsmaterial entlang von Faltlinien und das nachfolgende Verbinden von Faltlappen mittels Leim. Das Falten der Faltlappen kann auf einem sogenannten Faltrevolver erfolgen, der Taschen für jeweils einen Zuschnitt und den Packungsinhalt aufweist. Der Faltrevolver wird drehend angetrieben sodass die Taschen verschiedene Stationen zur Bildung der Packung durchlaufen, wobei der Zuschnitt um den Packungsinhalt gefaltet wird (EP 0 933 296 A1). Vorzugsweise wird die Packung überwiegend komplett gefaltet aus dem Faltrevolver ausgeschleust und dann geschlossen. In der Regel erfolgt als letzter Schritt das Beleimen und Verkleben von Faltlappen im Bereich von Schmalseitenwänden im Anschluss an den Faltrevolver.

Insbesondere befasst sich die Erfindung mit der Herstellung von Packungen mit Sonderformaten, beispielsweise von Packungen mit kleineren Abmessungen oder mit Packungen die einen besonderen Packungsinhalt aufweisen, beispielsweise Packungsinhalte mit geringeren Abmessungen als die eigentliche Packung (EP 1 023 991 A2). Die Herstellung solcher Sonderpackungen ist auf den bekannten Vorrichtungen und mit den bekannten Verfahren nicht immer zufriedenstellend zu bewerkstelligen.

Hiervon ausgehend liegt der Erfindung die Aufgabe zu Grunde Vorrichtungen und Verfahren der eingangs genannten Art weiterzuentwickeln, insbesondere im Hinblick auf die Herstellung von Sonderpackungen.

Zur Lösung dieser Aufgabe weist eine erfindungsgemäße Vorrichtung die Merkmale des Anspruchs 1 auf. Es ist demnach vorgesehen, dass den Taschen Faltorgane zugeordnet sind zum Falten von Faltlappen des jeweiligen Zuschnitts als Stützorgane für den Packungsinhalt und zur Bereitstellung eines Anschlags für den Packungsinhalt beim Einführen in die jeweilige Tasche.

Diese Lösung weist insbesondere den Vorteil auf, dass die Stützorgane beim Einschieben des Zigarettenblocks durch die Faltorgane geschützt werden und beispielsweise nicht durch den Zigarettenblock deformiert oder zerstört werden. Die Faltorgane weisen demnach eine vorteilhafte Doppelfunktion auf.

Gemäß einer bevorzugten Ausgestaltung der Erfindung ist vorgesehen, dass die Faltorgane mitdrehend am Faltrevolver angeordnet sind, wobei jeder Tasche mehrere Faltorgane zugeordnet sind zum Falten jeweils wenigstens eines Stützlappens eines Zuschnitts vor dem Zuführen eines Packungsinhalts in die jeweilige Tasche.

Eine weitere Besonderheit besteht darin, dass die Faltorgane mehrerer, insbesondere zweier benachbarter, Taschen mittels eines gemeinsamen Antriebs, insbesondere einer vorzugsweise aktiv drehbaren Kurve, unabhängig vom Faltrevolver betätigbar sind. Vorzugsweise sind die Faltorgane im Bereich von Seitenwänden der Packungen den Taschen zugeordnet und in die Taschen hineinbewegbar zum Umfalten von Stützlappen der Zuschnitte als Stützorgane zur Abstützung eines Packungsinhalts mit Abstand von einer Bodenwand der Packungen, wobei die Faltorgane mit einem dem Packungsinhalt zugewandten freien Rand vorzugsweise im wesentlichen fluchtend angeordnet sind.

In einer bevorzugten Ausführungsform der Erfindung ist vorgesehen, dass die Faltorgane seitlich der Taschen schwenkbar am Faltrevolver gelagert sind und über Schwenkhebel (inbesondere in Form von Verbindungsstangen) verschwenkbar sind, wobei die Schwenkhebel einerseits an den Faltorganen und andererseits an einem gemeinsamen Verbindungsträger gelagert sind, und wobei vorzugsweise der Verbindungsträger über weitere Schwenkhebel am Faltrevolver gelagert und mittels einer Kurvenrolle in einer vorzugsweise verschwenkbaren Kurve bewegbar ist zur Betätigung der Faltorgane.

Ein Verfahren zur Lösung der eingangs genannten Aufgabe weist die Merkmale des Anspruchs 5 auf. Es ist demnach vorgesehen, dass Faltlappen der Zuschnitte als Stützorgane für den Packungsinhalt durch mitdrehend am Faltrevolver angeordnete Faltorgane gefaltet werden und dass die Faltorgane nach dem Falten der Faltlappen einen Anschlag für den Packungsinhalt beim Einführen derselben in die jeweilige Tasche bilden.

Dieses Verfahren weist insbesondere die gleichen Vorteile auf, wie die entsprechende Vorrichtung.

Gemäß einer bevorzugten Weiterbildung der Erfindung ist vorgesehen, dass beim Einführen der Zuschnitte in die Taschen des Faltrevolvers einige Faltlappen des Zuschnitts aufgerichtet werden, insbesondere Längsfaltlappen im Bereich von Schachtel-Seitenwänden der Packung sowie eine Bodenwand und eine Schachtel-Vorderwand, und dass danach die Stützorgane, insbesondere Stützlappen im Bereich von Schachtel-Seitenwänden der Packung durch die Faltorgane umgefaltet werden.

Weiterhin kann vorgesehen sein, dass den Taschen Faltorgane zugeordnet sind zum Falten von Faltlappen des jeweiligen Zuschnitts und zum Halten der gefalteten Faltlappen in der Faltstellung während einer Drehung des Faltrevolvers.

Insbesondere bei zweibahniger Konstruktion des Faltrevolvers sorgt diese Lösung dafür, dass die entsprechenden Faltlappen, insbesondere die Deckel-Ecklappen des Zuschnitts, sicher in der Faltstellung gehalten werden, bis diese durch entsprechende Faltung anderer Faltlappen in Position gehalten werden.

Auch in diesem Fall ist vorzugsweise vorgesehen, dass die Faltorgane zweier benachbarter Taschen mittels eines gemeinsamen Antriebs, insbesondere einer vorzugsweise aktiv drehbaren Kurve, unabhängig vom Faltrevolver betätigbar sind. Die Faltorgane können im Bereich von Seitenwänden der Packungen den Taschen zugeordnet und in die Taschen hineinbewegbar sein zum Umfalten von Ecklappen der Zuschnitte zur Bildung eines Deckels der Packung.

In einer bevorzugten Ausführungsform der Erfindung ist vorgesehen, dass die Faltorgane mit einem freien Ende in die Taschen hineinbewegbar sind, wobei die Faltorgane wenigstens im Bereich des freien Endes eine bogenförmige Gestalt aufweisen und wobei die Faltorgane eine zum freien Ende hin eine abnehmende Abmessung, insbesondere Breite, aufweisen, derart, dass die Faltorgane zwischen den umgefalteten Deckel-Ecklappen und einem nachfolgend allmählich auf die Deckel-Ecklappen zu faltenden Faltlappen des Zuschnitts, insbesondere einer Deckel-Stirnwand, herausbewegbar, insbesondere herausschwenkbar, sind.

Gemäß einer weiteren bevorzugen Besonderheit des erfindungsgemäßen Verfahrens werden die Faltorgane beim Schließen eines Deckellappens des Zuschnitts allmählich aus der Tasche bewegt, sodass die Faltlappen durch den Deckellappen in ihrer Position gesichert werden.

Weitere Einzelheiten der Erfindung sowie vorteilhafte Ausgestaltungen derselben sind den Unteransprüchen und der Beschreibung im Übrigen sowie der Zeichnung zu entnehmen.

Bevorzugte Ausführungsbeispiele der Erfindung werden nachfolgend anhand der Zeichnung beschrieben. In dieser zeigen:
- Fig. 1: einen teilweise gefalteten Zuschnitt für eine Packung für Zigaretten in räumlicher Darstellung,
- Fig. 2: einen Faltrevolver zum Herstellen von Packungen für Zigaretten in Draufsicht,
- Fig. 3: eine Einzelheit III des Faltrevolvers in vergrößerter Darstellung,
- Fig. 4: einen Vertikalschnitt durch den Faltrevolver entlang Schnittlinie IV - IV in Fig. 3,
- Fig. 5: einen Vertikalschnitt durch den Faltrevolver entlang Schnittlinie V - V in Fig. 3,
- Fig. 6: eine schematische Darstellung der Funktionsweise von Faltorganen im Bereich der Taschen des Faltrevolvers als Draufsicht,
- Fig. 7: eine schematische Darstellung der Funktionsweise von weiteren Faltorganen im Bereich der Taschen des Faltrevolvers als Draufsicht, und
- Fig. 8: einen Vertikalschnitt durch den Faltrevolver entlang Schnittlinie VIII - VIII in Fig. 7.

Die Erfindung befasst sich mit einem Faltrevolver 10, der bei der Herstellung von Packungen für Zigaretten zum Einsatz kommt.

Im vorliegenden Ausführungsbeispiel handelt es sich dabei um Packungen des Typs Hinge-Lid, also einer Packung mit einem Schachtelteil sowie einem schwenkbar am Schachtelteil gelagerten Deckel. Die Packung wird aus einem Zuschnitt 11 aus Verpackungsmaterial wie Papier oder dünnem Karton gebildet, nämlich durch Falten entlang von Faltlinien, die im Zuschnitt 11 gebildet. Entsprechend weist der Zuschnitt 11 Faltlappen auf, die durch Faltlinien voneinander getrennt sind und entsprechende Bereiche der Packung bilden. Da der Aufbau eines Zuschnitts 11 für Hinge-Lid-Packungen weitgehend standardisiert ist wird auf eine Beschreibung der einzelnen Bereiche verzichtet und nur auf etwaige Besonderheiten eingegangen.

Selbstverständlich kann die nachfolgend beschriebene Erfindung auch bei anderen Packungstypen zum Einsatz kommen.

Fig. 1 zeigt einen teilweise gefalteten Zuschnitt 11. Eine Besonderheit stellen dabei Stützlappen 12 dar, die oberhalb der Bodenwand 13 im Bereich von Schachtel-Seitenwänden 14, 15 gebildet sind. Die Schachtel-Seitenwände 14, 15 werden wie üblich aus Längsfaltlappen 16, 17 gebildet, die in überlappender Stellung miteinander verbunden werden zur Bildung der jeweiligen Schachtel-Seitenwand 14, 15. Innenliegende Längsfaltlappen 16, die an die Schachtel-Rückwand 18 anschließen, weisen die Stützlappen 12 auf, wohingegen außenliegende Längsfaltlappen 17 im Anschluss an die Schachtel-Vorderwand 19 geschlossen ausgebildet sind und die Stützlappen 12 im inneren Längsfaltlappen 16 überdecken.

Die Stützlappen 12 sind im vorliegenden Fall durch mehrere Stanzschnitte in den Längsfaltlappen 16 gebildet, sodass die Stützlappen 12 in das Schachtelteil der Packung hinein gefaltet bzw. geschwenkt werden können. In dieser gefalteten Stellung gemäß Fig. 1 bilden die Stützlappen 12 ein Stützorgan als Auflage bzw. Anschlag für einen Packungsinhalt 20 der Packung. Der Packungsinhalt 20 weist demnach eine geringere Höhe auf als die Packung. Auf diese Weise können von der Norm abweichende Packungsinhalte 20 in einer Standard-Hinge-Lid-Packung verpackt werden. Die Abweichung von der Norm muss sich nicht nur auf die Länge bzw. Höhe des Packungsinhalts 20 beschränken, sondern kann auch hinsichtlich der Breite oder Tiefe bestehen.

Die Stützlappen 12 werden im vorliegenden Fall so gefaltet, dass sie quer zum entsprechenden Längsfaltlappen 16, 17 gerichtet sind. Es kann auch so vorgegangen werden, dass die Stützlappen 12 ein wenig weiter umgefaltet werden. Wenigstens müssen die Stützlappen 12 winklig zu der Ebene der entsprechenden Längsfaltlappen 16, 17 gefaltet werden, sodass obere Ränder 37 der Stützlappen 12 als Auflagefläche für den Packungsinhalt herangezogen werden können.

Grundsätzlich sind im Stand der Technik auch andere Arten von Stützorganen bzw. andere Anordnungen solcher Mittel bekannt, die auf entsprechende Weise für eine Abstützung des Packungsinhalts 20 herangezogen werden können. Die Erfindung bezieht sich auch auf solche Lösungen.

Bei der Herstellung von Packungen mit einem Zuschnitt 11 gemäß Fig. 1 kommt ein spezieller Faltrevolver 10 zum Einsatz, der in Fig. 2 gezeigt ist. Die Zuschnitte 11 werden aus einem nicht gezeigten Zuschnittapparat entnommen und von oberhalb des Faltrevolvers 10 in Taschen 21 desselben eingeführt. Dabei werden Faltlappen des Zuschnitts 11 aufgerichtet, sodass sich der Zuschnitt 11 in der in Fig. 1 gezeigten Konfiguration befindet, also mit aufgerichteten Längsfaltlappen 16 sowie quergerichteter Bodenwand 13 und Schachtel-Vorderwand 19. Dies erfolgt in einer in Fig. 2 mit I bezeichneten Einführstation. Nachfolgend wird der Faltrevolver 10 um eine Station weiterbewegt, sodass weitere Zuschnitte 11 in der Einführstation I in die nächsten Taschen 21 zugeführt werden können. Bei dem in der Zeichnung gezeigten Faltrevolver 10 erfolgt die Drehung desselben taktweise. Es ist aber auch denkbar, dass ein kontinuierlich drehender Faltrevolver 10 zum Einsatz kommt.

Während des nachfolgenden Transports der Zuschnitts 11 in den Taschen 21 entlang des Umfangs des Faltrevolvers 10 werden weitere Faltschritte durchgeführt, die im Wesentlichen aus dem Stand der Technik bekannt sind und auf die aus Gründen der Vereinfachung nicht im Detail eingegangen wird sofern, sofern sie nicht Besonderheiten darstellen.

In der Position II des Faltrevolvers 10 werden die Stützorgane bzw. Stützlappen 12 der Zuschnitte 11 gefaltet. Dies erfolgt mittels spezieller Faltorgane 22. Die Positionierung der Faltorgane 22 an den Taschen 21 ergibt sich aus Fig. 3. Demnach sind die Faltorgane 22 beidseits der Taschen 21 an denselben schwenkbar gelagert. Jedes Faltorgan 22 ist bogenförmig ausgebildet und auf einer vertikalen Achse 23 schwenkbar montiert. Die Faltorgane 22 verfügen über zwei miteinander verbundene Schenkel. Ein freies Ende 24 der Faltorgane 22 kann in die Tasche 21 hinein bewegt werden zum Aufrichten bzw. Falten der Stützorgane bzw. Stützlappen 12 in die Stellung gemäß Fig. 1. Zur Betätigung der Faltorgane 22 ist jeweils eine Verbindungsstange 25 vorgesehen, die über einen Antrieb bewegt wird und mit einem anderen freien Ende der Faltorgane 22 gekoppelt ist.

Weiterhin ist das freie Ende 24 der Faltorgane 22 so bemessen, dass der Packungsinhalt 20 nicht nur im Bereich einer einzelnen Zigarette abgestützt wird, sondern über mehrere benachbarte Reihen hinweg. Fig. 4 zeigt, dass zu diesem Zweck das freie Ende 24 aufgeweitet bzw. verbreitert ist, sodass der Packungsinhalt 20 im Bereich mehrerer Zigaretten abgestützt wird. Ferner ist zu erkennen, dass die Faltorgane durch eine Ausnehmung 36 in einer Wandung der Tasche 21 in diese hinein bewegt werden.

Die Betätigung der Faltorgane 22 erfolgt in der Station II während eines kurzen Stillstands des Faltrevolvers 10. Aus diesem Grund ist der Antrieb für die Faltorgane 22 unabhängig vom Antrieb des Faltrevolvers gestaltet. Dies wird nachfolgend noch beschrieben. Es versteht sich natürlich, dass der Antrieb für die Faltorgane 22 mit dem Antrieb für den Faltrevolver 10 gekoppelt werden kann. Dann können die Faltorgane 22 natürlich nur während der Drehung des Faltrevolvers 10 bewegt werden. Natürlich kann der Faltrevolver 10 auch kontinuierlich drehend ausgebildet sein.

Ferner erfolgt die Betätigung der Faltorgane 22 bevor der Packungsinhalt 20 in die Taschen 21 eingeführt wird. Dies erfolgt in der Station III. Dort wird zunächst der Packungsinhalt 20 in Form eines Zigarettenblocks mit einem Kragen 26 zusammengeführt bzw. der Kragen 26 wird auf den Packungsinhalt 20 aufgelegt. Zusammen werden dann Packungsinhalt 20 und Kragen 26 in den offenen Zuschnitt 11 in der Tasche 21 eingeführt. Dabei dienen die Stützlappen 12 und die Faltorgane 22 als Anschlag für den Packungsinhalt 20, sodass die Stützorgane bzw. Stützlappen 12 nicht durch den Packungsinhalt 20 beeinträchtigt werden. Der Packungsinhalt 20 wird durch die Stützlappen 12 und durch die Faltorgane 22 abgestützt, die im wesentlichen fluchtend mit einer Oberseite bzw. des oberen Randes 37 der Stützlappen 12 angeordnet bzw. ausgerichtet sind. Erst nach dem Zuführen des Packungsinhalts 20 werden die Faltorgane 22 wieder aus den Taschen 21 heraus bewegt.

In den weiteren Stationen IV bis VII wird die Faltung des Zuschnitts 11 komplettiert insbesondere wird der Deckel der Packung sowie die Packungsvorderseite gefaltet. In Station VII wird dann der bis auf die äußeren Längsfaltlappen 17 fertiggefaltete Zuschnitt . 11 aus dem Faltrevolver 10 abtransportiert und einer nicht gezeigten Beleimungsstation zugeführt, in der Leim von unten auf die Längsfaltlappen 17 aufgetragen wird. Danach werden die Längsfaltlappen 17 in die Ebene der Seitenwände gefaltet und mit den inneren Längsfaltlappen 16 verbunden.

Die Details des Antriebs der Faltorgane 22 ergeben sich aus Fig. 5 und 6. Die Faltorgane 22 sind wie bereits beschrieben um die vertikale Achse 23 schwenkbar gelagert. Zur Betätigung der Faltorgane 22 sind die Verbindungsstangen 25 gelenkig an einem freien Ende der Faltorgane 22 angebracht, um die Faltorgane 22 um die Achsen 23 verschwenken zu können. Ein anderes Ende der Verbindungsstangen 25 ist an einem Verbindungsträger 27 gelagert, der zur Betätigung der Faltorgane 22 bewegbar ist, wie in Fig. 6 dargestellt. Der Verbindungsträger 27 ist ein im Wesentlichen plattenartiges Element das unterhalb des Faltrevolvers 10 angeordnet ist und über Schwenkhebel 28 an diesen gelagert ist. Im vorliegenden Fall sind drei Schwenkhebel 28 vorgesehen. Zur Verbindung der Verbindungsstangen 25 mit dem Verbindungsträger sind zapfenartige Vorsprünge 29 an der Unterseite des Verbindungsträgers angeordnet.

Zur Erzeugung einer etwa linearen hin- und hergehenden Bewegung des Verbindungsträgers 27 zur Betätigung der Faltorgane 22 ist eine ortsfeste Kurve 30 vorgesehen, in der der Verbindungsträger 27 über Kurvenrollen 31 geführt wird. Durch Verschwenken der Kurve 30, wie in Fig. 6 angedeutet, kann der Verbindungsträger 27 verschoben werden, was zur Betätigung der Faltorgane 22 führt. Alternativ kann die Kurve 30 auch ortsfest angeordnet sein und die Bewegung des Verbindungsträgers 27 durch eine entsprechenden Verlauf der Kurve 30 gesteuert werden.

Die Bewegung des Verbindungsträgers 27 ist von der Drehung des Faltrevolvers 10 entkoppelt, sodass der Verbindungsträger 27 und damit auch die Faltorgane 22 auch bei Stillstand des Faltrevolvers 10 betätigt werden können. Wie eingangs erwähnt kann der Antrieb der Faltorgane 22 auch an den Antrieb des Faltrevolvers 10 gekoppelt sein.

Eine weitere Besonderheit besteht darin, dass der Faltrevolver 10 für eine zweibahnige Arbeitsweise ausgelegt ist. Entsprechend sind die Taschen 21 paarweise angeordnet und innerhalb eines Taschenpaares parallel zueinander ausgerichtet. Die vier Faltorgane 22 jedes Taschenpaares werden über jeweils eine Verbindungsstange 25 mit einem gemeinsamen Verbindungsträger 27 verbunden, der also für die simultane Bewegung der vier Faltorgane 22 sorgt.

Es versteht sich, dass die beschriebene Erfindung natürlich auch bei einem einbahnig ausgelegten Faltrevolver 10 zum Einsatz kommen kann.

Eine weitere erfindungsgemäße Lösung ist in Fig. 7 und 8 dargestellt. Diese Lösung betrifft die Faltung von Deckel-Ecklappen 32 des Zuschnitts 11. Normalerweise werden die Deckel-Ecklappen 32 - auch "dust flaps" genannt - durch ortsfest am Umfang des Faltrevolvers 10 angeordnete Faltorgane nach dem Einschieben des Packungsinhalts 20 gefaltet und während der weiteren Drehung des Faltrevolvers 10 durch eine Weiche am Umfang des Faltrevolvers 10 in dieser Position gehalten bis der Deckel der Packung 10 soweit gefaltet ist, dass die Deckel-Ecklappen 32 in ihrer Position gehalten werden. Die nachfolgend beschriebene Lösung hat jedoch den Vorteil, dass die Deckel-Ecklappen 32 auch dann gefaltet werden können wenn die Packung bzw. der Zuschnitt 11 aufgrund eines Sonderformats nur sehr kurze Deckel-Ecklappen 32 aufweist und/oder der Faltrevolver 10 wie im vorliegenden Fall zweibahnig ausgebildet ist. In diesen Fällen kann dies nämlich dazu führen, dass die Deckel-Ecklappen 32 nicht mehr durch die Weiche erfasst und in Position gehalten werden können. Dies führt dann zu einer unkontrollierten Öffnung der DeckelEcklappen 32 nach dem Falten. Zur Verdeutlichung dieses Problems ist in Fig. 7 als strichpunktierte Linie der Arbeitsbereich einer herkömmlichen Weiche dargestellt. Daraus ergibt sich, dass nicht alle Deckel-Ecklappen 32 durch eine solche Weiche erfasst werden könnten.

Statt der vorstehend beschriebenen Weiche kommen wiederum Faltorgane 33 zum Einsatz, die seitlich im Bereich der Taschen 21 gelagert sind. Konstruktion und Antrieb der Faltorgane 33 sind ähnlich wie bei der vorstehend beschriebenen Lösung. Die Faltorgane 33 sind hakenartig ausgebildet und auf einer Achse 34 schwenkbar gelagert. Die Betätigung der Faltorgane 33 erfolgt wiederum über Verbindungsstangen 25, die mit einem Verbindungsträger 27 gekoppelt sind, der wie im ersten Ausführungsbespiel der Erfindung über Kurvenrollen 31 in einer Kurve 30 geführt ist. Durch Verschwenken der Kurve 30 kann der Verbindungsträger 27 hin- und herbewegt werden zur Betätigung der Faltorgane 33. Die eingangs beschriebenen alternativen zur Ausbildung des Antriebs gelten auch hier.

Die Faltorgane 33 werden betätigt, nachdem der Packungsinhalt 20 in Position III des Faltrevolvers 10 in die Taschen 21 eingeschoben wurde. Die Faltorgane 33 erfassen die Deckel-Ecklappen 23 und legen diese gegen eine Stirnwand des Packungsinhalts 20. Im weiteren Verlauf der Stationen wird die Faltung des Deckels komplettiert. Dabei wird eine Deckel-Stimwand 34 mittels einer Weiche 35 aufgerichtet und gegen die gefalteten Deckel-Ecklappen 32 gelegt. Währen dieses Aufrichtvorgangs werden die Faltorgane 33 allmählich von den Deckel-Ecklappen 32 zurückgezogen. Die Bewegung des Faltrevolvers 10 und der Faltorgane 33 ist entsprechend überlagert. Um das Herausziehen der Faltorgane 33 zwischen Decke-Ecklappen 23 und Deckel-Stimwand 34 zu ermöglichen, sind die Faltorgane 33 abgeflacht ausgebildet, sodass diese zu einem freien Ende, mit dem das Faltorgan 33 in Kontakt mit dem Deckel-Ecklappen 32 tritt, schmaler werden. Auf diese Weise kann das Faltorgan 33 allmählich zwischen Deckel-Stimwand 34 und Deckel-Ecklappen 32 heraus bewegt werden, ohne dass die Faltung des Deckels beeinträchtigt bzw. behindert wird.

Die in Fig. 8 gezeigte Konstruktion des Antriebs für die Faltorgane 33 ist im Wesentlichen analog zu der Konstruktion gemäß Fig. 3 bis 5. Ein Verbindungsträger 27 ist über Schwenkhebel 28 am Faltrevolver 10 schwenkbar gelagert. Der Verbindungsträger ist einerseits über Kurvenrollen 31 in einer Kurve 30 geführt. Andererseits ist der Verbindungsträger 27 über die Verbindungsstangen 25 mit den Faltorganen 33 verbunden. Eine Besonderheit ist im vorliegenden Fall darin zu sehen, dass die beiden zwischen den benachbarten Taschen 21 angeordneten Faltorgane 33 durch eine gemeinsame Verbindungsstange 25 betätigbar sind, die mit beiden Faltorganen 33 gekoppelt ist.

### Bezugszeichenliste

- 10: Faltrevolver
- 11: Zuschnitt
- 12: Stützlappen
- 13: Bodenwand
- 14: Schachtel-Seitenwand
- 15: Schachtel-Seitenwand
- 16: Längsfaltlappen
- 17: Längsfaltlappen
- 18: Schachtel-Rückwand
- 19: Schachtel-Vorderwand
- 20: Packungsinhalt
- 21: Tasche
- 22: Faltorgan
- 23: Achse
- 24: Ende
- 25: Verbindungsstange
- 26: Kragen
- 27: Verbindungsträger
- 28: Schwenkhebel
- 29: Vorsprung
- 30: Kurve
- 31: Kurvenrolle
- 32: Deckel-Ecklappen
- 33: Faltorgan
- 34: Deckel-Stimwand
- 35: Weiche
- 36: Ausnehmung
- 37: Rand

## Patentansprüche

1. Vorrichtung zum Herstellen von Packungen für Zigaretten, insbesondere des Typs Hinge-Lid, mit einem insbesondere taktweise drehend angetriebenen Faltrevolver (10), der über den Umfang verteilte Taschen (21) aufweist zur Aufnahme eines Zuschnitts (11) für eine Packung sowie eines Packungsinhalts (20), wobei der Zuschnitt (11) während des Transports auf dem Faltrevolver (10) gefaltet wird, **dadurch gekennzeichnet, dass** den Taschen (21) Faltorgane (22) zugeordnet sind zum Falten von Faltlappen des jeweiligen Zuschnitts (11) als Stützorgane für den Packungsinhalt (20) und wobei die Faltorgane (22) und die Stützorgane einen Anschlag für den Packungsinhalt (20) beim Einführen in die jeweilige Tasche (21) bereitstellen.

2. Vorrichtung nach Anspruch 1, **dadurch gekennzeichnet, dass** die Faltorgane (22) mitdrehend am Faltrevolver (10) angeordnet sind, wobei jeder Tasche (21) mehrere, insbesondere zwei, Faltorgane (22) zugeordnet sind zum Falten jeweils wenigstens eines Stützlappens (12) eines Zuschnitts (11) als Stützorgan vor dem Zuführen eines Packungsinhalts (20) in die jeweilige Tasche (21).

3. Vorrichtung nach Anspruch 1 oder 2, **dadurch gekennzeichnet, dass** die Faltorgane (22) mehrerer, insbesondere zweier benachbarter, Taschen (21) mittels eines gemeinsamen Antriebs, insbesondere einer vorzugsweise aktiv drehbaren Kurve (30), unabhängig vom Faltrevolver (10) betätigbar sind.

4. Vorrichtung nach Anspruch 2 oder einem der weiteren vorhergehenden Ansprüche, **dadurch gekennzeichnet, dass** die Faltorgane (22) im Bereich von Seitenwänden der Packungen den Taschen (21) zugeordnet und in die Taschen (21) hineinbewegbar sind zum Umfalten der Stützlappen (12) der Zuschnitte (11) zur Abstützung eines Packungsinhalts (20) mit Abstand von einer Bodenwand der Packungen, wobei die Faltorgane (22) mit einem dem Packungsinhalt (20) zugewandten freien Rand (37) der Stützlappen (12) vorzugsweise im wesentlichen fluchtend angeordnet sind.

5. Verfahren zum Herstellen von Packungen für Zigaretten, insbesondere des Typs Hinge-Lid, wobei Zuschnitte (11) für die Packungen in Taschen (21) eines insbesondere taktweise drehend angetriebenen Faltrevolvers (10) eingeführt und um einen Packungsinhalt (20) gefaltet werden, **dadurch gekennzeichnet, dass** Faltlappen der Zuschnitte (11) als Stützorgane für den Packungsinhalt (20) durch mitdrehend am Faltrevolver (10) angeordnete Faltorgane (22) gefaltet werden und dass die Faltorgane (22) und die Stützorgane nach dem Falten der Faltlappen einen Anschlag für den Packungsinhalt (20) beim Einführen derselben in die jeweilige Tasche (21) bilden.

6. Verfahren nach Anspruch 5, **dadurch gekennzeichnet, dass** beim Einführen der Zuschnitte (11) in die Taschen (21) des Faltrevolvers (10) einige Faltlappen des Zuschnitts (11) aufgerichtet werden, insbesondere Längsfaltlappen (16, 17) im Bereich von Schachtel-Seitenwänden (14, 15) der Packung sowie eine Bodenwand (13) und eine Schachtel-Vorderwand (19), und dass danach die Stützorgane, insbesondere Stützlappen (21) im Bereich von Schachtel-Seitenwänden (14, 15) der Packung durch die Faltorgane (22) umgefaltet werden.

7. Verfahren nach Anspruch 5, **dadurch gekennzeichnet, dass** die Faltorgane (22) unabhängig vom Faltrevolver (10) durch einen Antrieb betätigt werden, insbesondere während einer Stillstandsphase des Faltrevolvers (10).

8. Vorrichtung nach Anspruch 1, **dadurch gekennzeichnet, dass** den Taschen (21) Faltorgane (33) zugeordnet sind zum Falten von Faltlappen (32) des jeweiligen Zuschnitts (11) und zum Halten der gefalteten Faltlappen (32) in der Faltstellung während einer Drehung des Faltrevolvers (10).

9. Vorrichtung nach Anspruch 8, **dadurch gekennzeichnet, dass** die Faltorgane (33) mitdrehend am Faltrevolver (10) angeordnet sind, wobei jeder Tasche (21) mehrere, insbesondere zwei, Faltorgane (33) zugeordnet sind zum Falten jeweils wenigstens eines Deckel-Ecklappens (32) eines Zuschnitts (11) nach dem Zuführen eines Packungsinhalts (20) in die jeweilige Tasche (21).

10. Vorrichtung nach Anspruch 8 oder 9, **dadurch gekennzeichnet, dass** die Faltorgane (33) mehrerer, vorzugsweise zweier benachbarter, Taschen (21) mittels eines gemeinsamen Antriebs, insbesondere einer vorzugsweise aktiv drehbaren Kurve (30), unabhängig vom Faltrevolver (10) betätigbar sind.

11. Vorrichtung nach Anspruch 10 oder einem der weiteren vorhergehenden Ansprüche, **dadurch gekennzeichnet, dass** die Faltorgane (33) im Bereich von Seitenwänden der Packungen den Taschen (21) zugeordnet und in die Taschen (21) hineinbewegbar sind zum Umfalten der Deckel-Ecklappen (32) der Zuschnitte (11) zur Bildung eines Deckels der Packung, wobei insbesondere der Faltrevolver (10) für eine zweibahnige arbeitsweise eingerichtet ist und jeweils zwei benachbarte Taschen (21) parallel zueinander angeordnet sind.

12. Vorrichtung nach Anspruch 8 oder einem der weiteren vorhergehenden Ansprüche, **dadurch gekennzeichnet, dass** die Faltorgane (33) mit einem freien Ende in die Taschen (21) hineinbewegbar sind, wobei die Faltorgane (33) wenigstens im Bereich des freien Endes eine bogenförmige Gestalt aufweisen und wobei die Faltorgane (33) eine zum freien Ende hin eine abnehmende Abmessung, insbesondere Breite, aufweisen, derart, dass die Faltorgane (33) zwischen den umgefalteten Deckel-Ecklappen (32) und einem nachfolgend allmählich auf die Deckel-Ecklappen (32) zu faltenden Faltlappen des Zuschnitts (11), insbesondere einer Deckel-Stirnwand (34), herausbewegbar, insbesondere herausschwenkbar, sind.

13. Verfahren nach Anspruch 5, **dadurch gekennzeichnet, dass** Faltlappen, insbesondere Deckel-Ecklappen (32), der Zuschnitte (11) durch mitdrehend am Faltrevolver (10) angeordnete Faltorgane (33) gefaltet werden und dass die Faltorgane (33) nach dem Falten der Faltlappen (32) diese in der gefalteten Stellung halten während der Faltrevolver (10) weiter gedreht wird.

14. Verfahren nach Anspruch 13, **dadurch gekennzeichnet, dass** die Faltorgane (33) beim Schließen eines Faltlappens, insbesondere einer Deckel-Stirnwand (34), des Zuschnitts (11) allmählich aus der Tasche (21) bewegt werden, sodass die Deckel-Ecklappen (32) durch die Deckel-Stirnwand (34) in ihrer Position gesichert werden, wobei der Faltlappen, insbesondere die Deckel-Stirnwand (34), allmählich durch eine ortsfest am Umfang des Faltrevolvers (10) angeordnete Weiche gegen die umgefalteten Deckel-Ecklappen (32) gefaltet wird, während der Faltrevolver drehend angetrieben wird.

## Claims

1. An apparatus for producing packs for cigarettes, in particular of the hinge-lid type, comprising a folding turret (10) which is rotationally driven in particular in a clocked manner and has pockets (21), which are distributed over the circumference, for receiving a blank (11) for a pack and for receiving a pack contents (20), wherein the blank (11) is folded while being transported on the folding turret (10), **characterized in that** the pockets (21) are assigned folding members (22) for folding folding tabs of the respective blank (11) as supporting members for the pack contents (20), and wherein the folding members (22) and the supporting members provide a stop for the pack contents (20) on being inserted into the respective pocket (21).

2. The apparatus as claimed in claim 1, **characterized in that** the folding members (22) are arranged on the folding turret (10) so as to rotate together, wherein each pocket (21) is assigned more than one, in particular two, folding members (22) for folding in each case at least one supporting tab (12) of a blank (11) as a supporting member before feeding a pack contents (20) into the respective pocket (21).

3. The apparatus as claimed in claim 1 or 2, **characterized in that** the folding members (22) of more than one, in particular two adjacent, pockets (21) are actuable independently of the folding turret (10) by means of a common drive, in particular a preferably actively rotatable cam (30).

4. The apparatus as claimed in claim 2 or one of the other preceding claims, **characterized in that** the folding members (22) are assigned to the pockets (21) in the region of side walls of the packs and are movable into the pockets (21) in order to fold over the supporting tabs (12) of the blanks (11) to support a pack contents (20) at a distance from a bottom wall of the packs, wherein the folding members (22) are arranged preferably substantially aligned with a free edge (37) of the supporting tabs (12), which edge faces the pack contents (20).

5. A method for producing packs for cigarettes, in particular of the hinge lid type, wherein the blanks (11) of the packs are inserted into pockets (21) of a folding turret (10), which is rotationally driven in particular in a clocked manner, and are folded around a pack contents (20), **characterized in that** folding tabs of the blanks (11) as supporting members for the pack contents (20) are folded by folding members (22) arranged on the folding turret (10) so as to rotate together, and **in that**, after the folding of the folding tabs, the folding members (22) and the supporting members form a stop for the pack contents (20) on insertion of same into the respective pocket (21).

6. The method as claimed in claim 5, **characterized in that**, when the blanks (11) are inserted into the pockets (21) of the folding turret (10), some of the folding tabs of the blank (11) are set upright, in particular longitudinal folding tabs (16, 17) in the region of the box side walls (14, 15) of the pack and a bottom wall (13) and a box front wall (19), and **in that** subsequently the supporting members, in particular supporting tabs (21), are folded over in the region of box side walls (14, 15) of the pack by the folding members (22).

7. The method as claimed in claim 5, **characterized in that** the folding members (22) are actuated independently of the folding turret (10) by a drive, in particular during a standstill phase of the folding turret (10).

8. The apparatus as claimed in claim 1, **characterized in that** the pockets (21) are assigned folding members (33) for folding folding tabs (32) of the respective blank (11) and for holding the folded folding tabs (32) in the folded position during rotation of the folding turret (10).

9. The apparatus as claimed in claim 8, **characterized in that** the folding members (33) are arranged on the folding turret (10) so as to rotate together, wherein each pocket (21) is assigned more than one, in particular two, folding members (33) for folding in each case at least one lid corner tab (32) of a blank (11) after feeding a pack contents (20) into the respective pocket (21).

10. The apparatus as claimed in claim 8 or 9, **characterized in that** the folding members (33) of more than one, preferably two adjacent, pockets (21) are actuable independently of the folding turret (10) by means of a common drive, in particular a preferably actively rotatable cam (30).

11. The apparatus as claimed in claim 10 or one of the other preceding claims, **characterized in that** the folding members (33) are assigned in the region of side walls of the packs to the pockets (21) and are movable into the pockets (21) in order to fold over the lid corner tabs (32) of the blanks (11) to form a lid of the pack, wherein, in particular, the folding turret (10) is designed for a two-track manner of operation and every two adjacent pockets (21) are arranged parallel to each other.

12. The apparatus as claimed in claim 8 or one of the other preceding claims, **characterized in that** the folding members (33) are movable by a free end into the pockets (21), wherein the folding members (33) have a curved design at least in the region of the free end, and wherein the folding members (33) have a decreasing dimension, in particular width, toward the free end in such a manner that the folding members (33) are movable out, in particular are pivotable out, between the folded-over lid corner tabs (32) and a folding tab of the blank (11), in particular of a lid end wall (34), which is subsequently to be gradually folded onto the lid corner tabs (32).

13. The method as claimed in claim 5, **characterized in that** folding tabs, in particular lid corner tabs (32), of the blanks (11) are folded by folding members (33) arranged on the folding turret (10) so as to rotate together, and **in that**, after the folding of the folding tabs (32), the folding members (33) hold said folding tabs in the folded position while the folding turret (10) is rotated further.

14. The method as claimed in claim 13, **characterized in that**, during closing of a folding tab, in particular a lid end wall (34), of the blank (11), the folding members (33) are gradually moved out of the pocket (21) such that the lid corner tabs (32) are secured in the position thereof by the lid end wall (34), wherein the folding tab, in particular the lid end wall (34), is gradually folded against the folded-over lid corner tabs (32) by a distributing guide, which is arranged in a fixed position on the circumference of the folding turret (10) while the folding turret is rotationally driven.

## Revendications

1. Dispositif pour fabriquer des paquets de cigarettes, en particulier du type à couvercle articulé, comprenant une tourelle de pliage (10) entraînée notamment en rotation de manière cadencée, qui présente des cavités (21) réparties sur la périphérie pour recevoir une pièce découpée (11) pour un paquet ainsi qu' un contenu du paquet (20), la pièce découpée (11) étant pliée sur la tourelle de pliage (10) pendant le transport, **caractérisé en ce que** des organes de pliage (22) sont associés aux cavités (21) pour plier des volets de pliage de la pièce découpée respective (11) en tant qu'organes de support pour le contenu paquet (20) et les organes de pliage (22) et les organes de support constituant une butée pour le contenu du paquet (20) lors de l'introduction dans la cavité respective (21).

2. Dispositif selon la revendication 1, **caractérisé en ce que** les organes de pliage (22) sont disposés de manière à tourner conjointement sur la tourelle de pliage (10), plusieurs organes de pliage (22), notamment deux, étant associés à chaque cavité (21) pour plier à chaque fois au moins un volet de support (12) d'une pièce découpée (11) en tant qu'organe de support avant l'alimentation d'un contenu du paquet (20) dans la cavité respective (21) .

3. Dispositif selon la revendication 1 ou 2, **caractérisé en ce que** les organes de pliage (22) de plusieurs cavités adjacentes (21), en particulier deux, peuvent être actionnés au moyen d'un entraînement commun, en particulier d'une came de préférence à rotation active (30), indépendamment de la tourelle de pliage (10).

4. Dispositif selon la revendication 2 ou l'une quelconque des autres revendications précédentes, **caractérisé en ce que** les organes de pliage (22) dans la région de parois latérales des paquets sont associés aux cavités (21) et peuvent être déplacés à l'intérieur des cavités (21) afin de replier les volets de support (12) des pièces découpées (11) pour supporter un contenu du paquet (20) à distance d'une paroi de fond des paquets, les organes de pliage (22) étant disposés de préférence essentiellement en affleurement avec un bord libre (37) des volets de support (12) tourné vers le contenu du paquet (20).

5. Procédé de fabrication de paquets de cigarettes, en particulier du type à couvercle articulé, dans lequel des pièces découpées (11) pour les paquets sont introduites dans des cavités (21) d'une tourelle de pliage (10) entraînée notamment en rotation de manière cadencée et sont pliées autour d'un contenu du paquet (20), **caractérisé en ce que** des volets de pliage des pièces découpées (11) sont pliés en tant qu'organes de support pour le contenu du paquet (20) par des organes de pliage (22) disposés de manière à tourner conjointement sur la tourelle de pliage (10) et **en ce que** les organes de pliage (22) et les organes de support forment, après le pliage des volets de pliage, une butée pour le contenu du paquet (20) lors de l'introduction de ceux-ci dans la cavité respective (21).

6. Procédé selon la revendication 5, **caractérisé en ce que** lors de l'introduction des pièces découpées (11) dans les cavités (21) de la tourelle de pliage (10), quelques volets de pliage de la pièce découpée (11) sont redressés, en particulier des volets de pliage longitudinaux (16, 17) dans la région des parois latérales de la boîte (14, 15) du paquet ainsi qu'une paroi de fond (13) et une paroi avant de la boîte (19), et **en ce qu'** ensuite les organes de support, en particulier les volets de support (21), sont repliés dans la région des parois latérales de la boîte (14, 15) du paquet par les organes de pliage (22).

7. Procédé selon la revendication 5, **caractérisé en ce que** les organes de pliage (22) sont actionnés indépendamment de la tourelle de pliage (10) par un entraînement, en particulier pendant une phase d'arrêt de la tourelle de pliage (10).

8. Dispositif selon la revendication 1, **caractérisé en ce que** des organes de pliage (33) sont associés aux cavités (21) afin de plier des volets de pliage (32) de la pièce découpée respective (11) et de retenir les volets de pliage pliés (32) dans la position pliée pendant une rotation de la tourelle de pliage (10).

9. Dispositif selon la revendication 8, **caractérisé en ce que** les organes de pliage (33) sont disposés de manière à tourner conjointement sur la tourelle de pliage (10), plusieurs organes de pliage (33), notamment deux, étant associés à chaque cavité (21) pour plier à chaque fois au moins un volet de coin de couvercle (32) d'une pièce découpée (11) après l'alimentation d'un contenu du paquet (20) dans la cavité respective (21).

10. Dispositif selon la revendication 8 ou 9, **caractérisé en ce que** les organes de pliage (33) de plusieurs cavités adjacentes (21), de préférence deux, peuvent être actionnés au moyen d'un entraînement commun, en particulier d'une came de préférence à rotation active (30), indépendamment de la tourelle de pliage (10).

11. Dispositif selon la revendication 10 ou l'une quelconque des autres revendications précédentes, **caractérisé en ce que** les organes de pliage (33) sont associés aux cavités (21) dans la région de parois latérales des paquets et peuvent être déplacés à l'intérieur des cavités (21) pour replier les volets de coin de couvercle (32) des pièces découpées (11) pour former un couvercle du paquet, la tourelle de pliage (10) étant notamment prévue pour un mode de travail à deux voies et à chaque fois deux cavités adjacentes (21) étant disposées parallèlement l'une à l'autre.

12. Dispositif selon la revendication 8 ou l'une quelconque des autres revendications précédentes, **caractérisé en ce que** les organes de pliage (33) peuvent être déplacés à l'intérieur des cavités (21) par une extrémité libre, les organes de pliage (33) présentant au moins dans la région d'extrémité libre une configuration en forme d'arc et les organes de pliage (33) présentant une dimension, notamment une largeur, diminuant en direction de l'extrémité libre, de telle sorte que les organes de pliage (33) puissent être ressortis, notamment par pivotement, entre les volets de coin de couvercle repliés (32) et un volet de pliage devant être plié ensuite progressivement sur les volets de coin de couvercle (32) de la pièce découpée (11), en particulier d'une paroi frontale de couvercle (34) .

13. Procédé selon la revendication 5, **caractérisé en ce que** des volets de pliage, en particulier des volets de coin de couvercle (32), des pièces découpées (11) sont pliés par des organes de pliage (33) disposés de manière à tourner conjointement sur la tourelle de pliage (10) et **en ce que** les organes de pliage (33), après le pliage des volets de pliage (32), retiennent ceux-ci dans la position pliée tandis que la tourelle de pliage (10) continue de tourner.

14. Procédé selon la revendication 13, **caractérisé en ce que** les organes de pliage (33), lors de la fermeture d'un volet de pliage, en particulier d'une paroi frontale de couvercle (34) de la pièce découpée (11), sont déplacés progressivement hors de la cavité (21) de telle sorte que les volets de coin de couvercle (32) soient fixés dans leur position par la paroi frontale de couvercle (34), le volet de pliage, en particulier la paroi frontale de couvercle (34), étant plié progressivement par un aiguillage disposé fixement sur la périphérie de la tourelle de pliage (10) contre les volets de coin de couvercle repliés (32), tandis que la tourelle de pliage est entraînée en rotation.
